# EUROPÄISCHE PATENTSCHRIFT

(11) **EP 2 759 227 B1**
(45) Veröffentlichungstag und Bekanntmachung des Hinweises auf die Patenterteilung: **05.10.2016**
(21) Anmeldenummer: 14165783.3
(22) Anmeldetag: 18.03.2009
(51) Int. Cl.: A46B 5/00

(54) **Zahnbürste**
Toothbrush
Brosse à dents

(43) Veröffentlichungstag der Anmeldung: 30.07.2014
(62) Teilanmeldung aus: 09003870.4
(73) Patentinhaber: Braun GmbH, 61476 Kronberg (DE)
(72) Erfinder: Kling, Björn, 61476 Kronberg/Taunus (DE); Birk, Andreas, 61476 Kronberg/Taunus (DE)
(74) Vertreter: Töpert, Verena Clarita

(56) Entgegenhaltungen:
- WO-A1-2007/030958
- DE-A1- 19 816 098
- DE-U1-202007 017 282
- GB-A- 2 282 959

## Beschreibung

Die vorliegende Erfindung betrifft eine Zahnbürste nach dem Oberbegriff des Anspruchs 1. Aus der US 4,520,526, der US 5,105,499 und der US 6,003,189 sind Zahnbürsten bekannt, die im Halsbereich eine quer zu den Zahnborsten verlaufende Öffnung im Hals aufweisen. Diese Öffnung soll in der Regel eine bessere Anpassbarkeit des Zahnbürstenkopfes an den Zahnpflegeprozess im Mund erlauben. Hierbei ergibt sich bedingt durch die geringeren Querschnitte im Halsbereich eine höhere Elastizität und damit bessere aber sprunghaftere Nachgiebigkeit des Bürstenkopfes. In nachteiliger Weise hat sich jedoch gezeigt, dass bei diesen bekannten Zahnbürsten eine kontrollierte Führung des Kopfes im Mund stark erschwert ist. Dies gilt insbesondere bei einer Putztechnik nach der Bass-Methode und bei weiteren Methoden, bei denen Kräfte auf den Kopf in verschiedenen Achsrichtungen während des Putzens ausgeübt werden.

Aus der US 2008/0184511 A1 ist ferner eine Zahnbürste bekannt, deren Kopfsegmente sich besonders gut im Zahnputzprozess an die zu putzende Zahnfläche anpassen können.

WO 2007/030958 A1 beschreibt eine Zahnbürste mit einem einstückigen aus einer Kombination von verschiedenen Kunststoffkomponenenten bestehenden Griffkörper, der gegeneinander versetzte Ausnehmungen, und ein durchgehendes Loch im Halsbereich aufweist.

DE 19816098 A1 beschreibt eine Zahnbürste, die im wesentlichen aus einem Hartkunststoff Griff, einem daran anschließenden biegeelastischen Hals und einem Bürstenkopf besteht. Der Griff hat Griffauflagen aus Weichkunststoff.

Es ist eine Aufgabe der vorliegenden Erfindung eine Zahnbürste der eingangs genannten Art bereit zu stellen, die einerseits besonders ergonomisch und andererseits weiterhin zu einem kontrollierten Zahnputzvorgang genutzt werden kann.

Diese Aufgabe wird durch eine Zahnbürste mit den Merkmalen des Anspruchs 1 gelöst.

Durch die Ausbildung einer Öffnung im Hals der Zahnbürste, deren Grundstruktur durch eine Hartkunststoffkomponente gebildet ist, kann die Nachgiebigkeit des Halses und auch des Kopfes positiv beeinflusst werden. Um diese Nachgiebigkeit in den für die Putztechnik relevanten Achsrichtungen des Kopfes zu verbessern dient ein elastischer Muskel, der an einem Abschnitt einer Begrenzungswandung der Öffnung vorgesehen ist, um gezielt Schub- oder Zugkräfte aufzunehmen. Außerdem ergibt sich durch den elastischen Muskel keine zu sprunghafte Nachgiebigkeit des Kopfes und des Halses, wenn auf den Kopf eine Kraft ausgeübt wird. Der elastische Muskel in Kombination mit der angrenzenden Öffnung im Hals erlaubt eine sehr kontrollierte Modulation der Biegsamkeit des Halses in vordefinierten Achsrichtungen.

In weiterer vorteilhafter Ausbildung ist der elastische Muskel durch eine dritte Weichkunststoffkomponente ausgebildet. Eine Weichkunststoffkomponente wie z. B. ein thermoplastisches Elastomer wird gestaucht oder gedehnt, ohne dass es zur Rissbildung kommt, wobei weiterhin eine gute Herstellbarkeit der Zahnbürste im Mehrkomponentenspritzgussverfahren gewährleistet ist. Die Weichkunststoffkomponente kann somit Kräfte, die an der Begrenzungswandung der Öffnung verstärkt während des Zähneputzens auftreten abfedern, so dass ein größerer Toleranzbereich der kontrollierten elastischen Verformung des Halses während des Zähneputzens bereitgestellt ist.

In weiterer vorteilhafter Ausbildung ist die dritte Weichkunststoffkomponente mit der ersten Weichkunststoffkomponente identisch. Dies verringert die Werkzeugkomplexität im Mehrkomponentenspritzgiessverfahren. Die dritte Weichkunststoffkomponente ist dabei unmittelbar mit der ersten Weichkunststoffkomponente verbunden oder mit dieser über einen Verbindungskanal verbunden. Alternativ kann die dritte Weichkunststoffkomponente völlig abgegrenzt von der ersten Weichkunststoffkomponente im Griff der Zahnbürste ausgebildet sein, so dass die dritte Weichkunststoffkomponente bzw. der elastische Muskel nur von der Hartkunststoffkomponente des Halses unmittelbar umgeben ist.

In weiterer vorteilhafter Ausbildung ist die Öffnung durch zwei seitliche, eine vordere benachbart zum Kopf und eine hinterer benachbart zum Griff angeordnete Begrenzungswandung umschlossen, wobei nur an einer der seitlichen, vorderen oder hinteren Begrenzungswandung der elastische Muskel vorgesehen ist. Damit dominiert weiterhin die durch die Hartkunststoffkomponente im Hals vorgesehene Elastizitätscharakteristik um die Öffnung herum, wobei gezielt an einer der Beanspruchungsseiten der Begrenzungswandung um die Öffnung herum eine erhöhte Elastizität um die Öffnung herum bereitgestellt wird. Dies erlaubt insbesondere die Herstellung von Zahnbürsten die für bestimmte Putztechniken optimiert werden können. Zudem ist so ein über einen längeren Bereich von Kopf, Hals und Handstück ein kontinuierlicher Flexibilitätsverlauf einstellbar.

In weiterer vorteilhafter Ausbildung ist die Öffnung derart ausgebildet, dass diese zwischen zwei seitlichen Begrenzungswandungen 1,5 bis 7 mm breit ist. Die Öffnungsbreite kann dabei über die Längserstreckung des Zahnbürstenhalses variieren oder im Wesentlichen konstant bleiben.

In weiterer vorteilhafter Ausbildung ist die Öffnung zwischen der vorderen und der hinteren Begrenzungswandung 10 bis 35 mm lang ausgebildet. Durch diese Dimensionierungen der Öffnung ist somit ein starker Einfluß auf die damit bedingte Biegeelastizität des Halses gegeben.

In vorteilhafter Weiterbildung weist die Öffnung einen im Wesentlichen dreieckigen oder ovalen Querschnitt auf. Durch eine dreieckige Längserstreckung der Öffnung ist insbesondere ein etwa gleichmäßiger Querschnitt der Seitenschenkel seitlich am Hals benachbart zur Öffnung bereitgestellt, für den Fall, dass der Halsaußenquerschnitt in einer Richtung vom Kopf zum Griff ebenfalls mit dem Querschnitt der Öffnung ansteigend ausgebildet ist.

In weiterer vorteilhafter Ausbildung erstreckt sich die Öffnung im Hals in der Selben Richtung wie zumindest ein Teil der Befestigungsöffnungen für die Mundpflegeelemente im Kopf. Da die Befestigungsöffnungen für Mundpflegeelemente im Kopf in der Regel vertikal nach oben ausgerichtet sind, z. B. in Form von Bestopfungsausnehmungen für Zahnbürstenbüschel, weist die Öffnung im Hals eine ebenso vertikal durchgehende Erstreckung auf. Durch diese Ausbildung ist nicht nur eine vorteilhafte Halselastizität einstellbar, sondern auch herstelltechnisch die gleiche Entformungsrichtung für die Spritzgusswerkzeugeinsätze für die Öffnungen gegeben. Damit ist somit auch die Werkzeugkomplexität des Spritzgusswerkzeugs gering gehalten.

In einer weiteren vorteilhaften Ausbildung erstreckt sich die Öffnung im Hals auch in der gleichen Richtung wie eine Strukturöffnungen (ggf. durch eine Elastomer ausgefüllt) in der Hartkomponenten-Grundstruktur des Griffes, so dass auch in dieser vertikalen Richtung die Werkzeughandhabungsvorteile gegeben sind. Zudem vereinheitlicht die gleiche Ausrichtung der Strukturöffnungen im Griff mit der Ausrichtung der Öffnung im Hals das vertikale und horizontale Biegeverhalten des Halses mit dem des Griffes. Somit ist eine verstärkte Biegung des Halses unter Belastung beim Zähneputzen in den angrenzenden Bereich des Griffes eingeleitet, so dass im Übergangsbereich zwischen Hals und Griff unter starker Beanspruchung keine erhöhten Spannungen entstehen, weil dieser vordere Griffbereich ebenfalls in der gleichen Richtung nachgiebig ausgestaltet ist. Weiterhin erhält der Nutzer unmittelbar in dem Bereich, in dem die Zahnbürste gehalten wird eine sensorische Rückmeldung über eine verstärkte Biegebelastung am Hals, weil sich der Griff im Bereich der Daumenauflage mit verbiegt und somit der Nutzer seine gewählte Anpresskraft während des Zähneputzens entsprechend korrigieren kann.

In einer weiteren vorteilhaften Ausbildung ist die Öffnung im Hals quer zu den Befestigungsöffnungen für die Mundpflegeelemente im Kopf ausgerichtet. Eine derartige Ausbildung der Öffnung bietet eine veränderte, in der Regel steifere Biegeelastizität in Querrichtung zu den Befestigungsöffnungen. Die erhöhte Beanspruchungen der Seitenschenkel bzw. Begrenzungswandungen seitlich zur Öffnung im Hals wird vorteilhafterweise durch einen elastischen Muskel in diesen Seitenschenkeln aufgenommen.

In weiterer vorteilhafter Ausbildung ist der Griff der Zahnbürste derart ausgebildet, dass dessen elastische Biegbarkeit in einem Bereich zwischen Daumenablage und Zeigefingerablage, benachbart zum Hals in einer vertikalen Richtung zumindest um 50 % größer ist als dessen Biegbarkeit in einer Richtung um 90° gedreht quer dazu über die Seite des Griffes an der gleichen Stelle der Längserstreckung des Griffes. Die Daumenablage ist dabei an der Oberseite des Griffes benachbart zum Hals und die Zeigefingerablage an der gegenüberliegenden Unterseite des Griffes ebenfalls benachbart zum Hals vorgesehen. Benachbart zum Hals bedeutet dabei bis zu einer Erstreckung von 3 oder 4 cm vom Übergang des Halses zum Griff. In vorteilhafter Weise wird somit für den vorderen Griffbereich um die Daumenablage und Zeigefingerablage herum eine vergleichbare Biegecharakteristik bereitgestellt wie diese vorzugsweise für den Hals vorgesehen ist, mit der die Biegbarkeit in vertikaler Richtung wesentlich größer ist als die Biegbarkeit in seitlicher Richtung. Die Biegbarkeit des Griffes im vorderen Bereich um die Daumenablage und Zeigefingerablage herum bzw. um einen Mittelpunkt der Daumenablage in vertikaler Richtung ist vorzugsweise um 50 bis 1000 % oder 100 bis 500% größer als in eine Richtung um 90° gedreht quer dazu über die Seite des Griffes an der gleichen Stelle der Längserstreckung des Griffes. Eine solche Biegecharakteristik kann beispielsweise dadurch erzielt werden, dass die Seitenschenkel bzw. Begrenzungwandungen der Öffnung im Hals aus Hartkunststoff seitlich in den vorderen Griffbereich fortgeführt werden und/oder im vorderen Griffbereich in der Grundstruktur des Hartkunststoffes durchgehende Öffnungen vorgesehen sind, die beispielsweise durch ein weiches Elastomer ausgefüllt sein können. Es sind also Strukturöffnungen in der Grundstruktur des Hartkunststoffbestandteils der Zahnbürste in dergleichen Richtung vorgesehen, wie insbesondere die Öffnung des Halses ausgerichtet ist, so dass eine gute Verbiegbarkeit des Griffes bei der Daumenauflage gegeben ist.

In weiterer vorteilhafter Ausbildung ist der Griff derart ausgebildet, dass dessen elastische Biegbarkeit in vertikaler Richtung in einem Bereich zwischen Daumenablage und Zeigefingerablage benachbart zum Hals zumindest um 50 % größer ist als dessen Biegbarkeit in der gleichen vertikalen Richtung in einem mittleren Abschnitt des Griffes, mittig zwischen dem freien hinteren Ende und dem vorderen Ende des Griffes benachbart zum Hals. Somit wird zwar die Elastizität des Halses in den vorderen Griffbereich eingeleitet, der mittlere und hintere Griffbereich bleibt jedoch vorzugsweise nach allen Seiten dazu relativ steifer, so dass die Zahnbürste insgesamt gut während des Zähneputzens kontrolliert werden kann.

Dieser Aspekt kann auch unabhängig von den zuvor genannten Aspekten bzw. in beliebiger Kombination von zuvor genannten Einzelmerkmalen vorgesehen sein. Dies gilt auch für die folgenden vorteilhaften Ausführungen, die ebenfalls unabhängig von den anderen Ausführungsmerkmalen beanspruchbar sind.

Die Zahnbürste weist vorteilhafterweise eine elastische Biegbarkeit (beim Zähneputzen) in vertikaler Richtung um die Mitte des Halses auf, die größer ist als die elastische Biegbarkeit in vertikaler Richtung des Griffes ebenfalls um die Mitte der Daumenablage am vorderen Ende des Griffes benachbart zum Hals. Somit ist der Hals in vertikaler Richtung elastischer ausgebildet als der benachbarte Griffabschnitt, wobei vorzugsweise ein kontinuierlicher Übergang der elastischen Biegbarkeit von Hals in den Griff in vertikaler Biegungsrichtung vorgesehen ist.

Die Zahnbürste weist in vorteilhafter Ausbildung weiterhin eine vergrößerte elastische Biegbarkeit bzw. Verformung in vertikaler Richtung eines Abschnittes des Kopfes auf relativ zu einer elastischen Biegbarkeit in vertikaler Richtung um die Mitte des Halses. Somit ist vom Kopf zum Hals und zum vorderen Teil des Griffes und auch bis zur Mitte des Griffes ein kontinuierlicher Anstieg der Steifigkeit des Zahnbürstenkörpers von vorne nach hinten gegeben, wobei sich abweichend vom Stand der Technik die elastische Biegbarkeit nicht auf den Kopf oder den Hals beschränkt.

In weiterer vorteilhafter Ausbildung der Zahnbürste ist die Daumenauflage des Griffes an dessen Oberseite derart ausgebildet, dass der Daumen in Abschnitten der Grundstruktur abstützbar ist. Die Daumenauflage ist durch die erste Weichkunststoffkomponente und die Grundstruktur gebildet. Durch die Anordnung von mehreren Abschnitten der Grundstruktur im Bereich der Daumenauflage über dessen Längserstreckung ist die Daumenauflage an sich mit dem Daumen nur zwischen 0 und 3 mm eindrückbar. Somit sinkt der Daumen nicht/kaum während des Zähneputzens in die Daumenauflage ein, wodurch eine gute Kontrollierbarkeit der Zahnbürste gegeben ist.

Weitere Ziele, Vorteile, Merkmale und Anwendungsmöglichkeiten der vorliegenden Erfindung ergeben sich aus der nachfolgenden Beschreibung von Ausführungsbeispielen anhand der Zeichnungen. Dabei bilden alle beschriebenen und/oder bildlich dargestellten Merkmale für sich oder in beliebiger sinnvoller Kombination den Gegenstand der vorliegenden Erfindung auch unabhängig von ihrer Zusammenfassung in Ansprüchen oder deren Rückbeziehung.

Es zeigen:
- Fig. 1: eine Draufsicht auf die Zahnbürste nach der Erfindung,
- Fig. 2: eine Seitenansicht auf die Zahnbürste nach Fig. 1,
- Fig. 3: eine räumliche Darstellung einer zu Fig. 1 leicht modifizierten Ausführungsform,
- Fig. 4: eine räumliche Darstellung auf die Grundstruktur der Zahnbürste nach Fig. 3,
- Fig. 5: eine Längsschnittdarstellung entlang der Linie A-A in Fig. 4,
- Fig. 6: eine Seitenansicht eines Teils einer weiteren alternativen Ausführungsform zur Zahnbürste nach Fig. 1, und
- Fig. 7: eine Draufsicht auf den Teil der Zahnbürste nach Fig. 6.

Die Figuren 1 und 2 zeigen eine erste Ausführungsform der Zahnbürste. Diese weist einen Griff 2, einen Hals 3 und einen Kopf 4 auf. Die Zahnbürste besteht aus drei Kunststoffkomponenten. Einer Grundstruktur 5 aus Hartkunststoff, wie z. B. Polypropylen. Die Grundstruktur 5 wird im Zusammenhang mit den Fign. 4 und 5 näher erläutert. Eine erste Weichkunststoffkomponente 6 ist am Griff 2 und auch am Hals als elastischer Muskel 7 vorgesehen.

Der Kopf besteht aus einem mittleren Träger 8, der einen Fortsatz der Grundstruktur 5 zum vorderen Ende der Zahnbürste hin bildet. Im Bereich des freien Endes 9 des Kopfes ist ein weiterer Teil des Bürstenkopfes 4 befestigt. Die Befestigung des weiteren Teils erfolgt vorzugsweise durch Anspritzen an dem mittleren Träger 8 an der Position 9. Der weitere Bestandteil des Bürstenkopfes 4 ist durch ein relativ zum mittleren Teil 8 nachgiebigen äußeren Borstenträger 10 gebildet. Der äußere Träger 10 weist ein Elastomer/Polypropylen Gemisch auf. Der Borstenträger 10 ist in der Ausführungsform nach den Fign. 1 und 2 etwa u-förmig geformt, wobei die freien u-Schenkelenden 11 zum Hals und Griff zugewandt sind. Sowohl der mittlere Träger 8 als auch der Träger 10 sind mit Mundpflegeelementen ausgestattet. In dieser Ausführungsform sind alle Borstenträger 8 und 10 mit Filamentborstenbüschein 12 versehen. Alternativ können ergänzend oder ausschließlich Elastomerreinigungselemente oder andere Mundpflegeelemente vorgesehen sein. Die Filamentborstebüschel 12 sind in Befestigungsöffnungen bzw. -ausnehmungen des Mittelträgers 8 und des u-förmigen Trägers 10 befestigt bzw. umspritzt. Diese Befestigungsöffnungen 13 sind im Wesentlichen vertikal ausgerichtet. Die Abbildungen zeigen eine Borstenkonfiguration bei der sich Borstenbüschelreihen aus der seitlichen Perspektive überkreuzen. Vereinfachend wird hier angenommen, dass die entsprechenden Befestigungsöffnungen trotz schräger Anordnung vertikal nach oben ausgerichtet sind. Die entsprechende Vertikalachse 14 ist in Fig. 2 dargestellt. Alle Bezugnahmen auf eine vertikale Ausrichtung in der Beschreibung sind Parallelen zu dieser Vertikalachse 14.

Der Bürstenkopf 4 kann entsprechend den Ausführungsformen in der US 2008/0184511 A1 ausgebildet sein. Der Inhalt dieser US Veröffentlichung wir hiermit ausdrücklich zum Inhalt dieser Anmeldung mit einbezogen. Dies bezieht sich vor allen Dingen auf die Wirkungsweise der äußeren beweglichen Borstensegmente zum inneren Borstensegment, der Beborstungsweise bzw. Ausbildung mit Mundpflegeelementen und der Variationen hierzu.

Der Hals 3 weist eine etwa im Schnitt dreieckförmige durchgehende Öffnung auf, die von einer Oberseite der Zahnbürste 16 bis zu einer Unterseite der Zahnbürste 17 den Hals 3 frei durchbricht. Die Öffnung 15 im Hals 3 ist von vier Begrenzungswandungen umschlossen. Einer vorderen Begrenzungswandung 18 benachbart zum Kopf, zwei seitlichen Begrenzungswandungen 19 und 20, die auch Seitenschenkel des Halses an der Öffnung bilden und einer hinteren Begrenzungswandung 21, die in der Ausführungsform nach Fig. 1, 2 und 3 vom elastischen Muskel 7 umschlossen ist.

Der elastische Muskel 7 ist Teil der ersten Weichkunststoffkomponente 6 des Griffes 2 und ist vorzugsweise aus thermoplastischem Elastomer gebildet.

Im Zusammenhang mit allen Ausführungsformen wird eine Längsachse 22 der Zahnbürste definiert als die Kreuzungsachse zwischen den vertikalen und horizontalen Längsmittelebenen des Griffes. Diese Achse 22 erstreckt sich vom hinteren freien Ende des Griffes 23 bis zum vorderen freien Ende 9 des Kopfes 4. Die Vertikalachse 14 steht senkrecht auf der Längsachse 22 und durchtritt die vertikale Mittelebene von der Oberseite 16 bis zur Unterseite 17 der Zahnbürste. Senkrecht zur Längsachse 22 steht ebenfalls die horizontale Querachse 24, die in einer Horizontalebene der Zahnbürste liegt. Jede Bezugnahme zu einer Quer- oder Horizontalrichtung auf die Zahnbürste in dieser Beschreibung stellt eine Parallele zur Achse 24 dar. Der Griff 2 ist gemäß dieser Ausführungsform aus zwei Komponenten gespritzt, kann jedoch alternativ zur 2 Komponenten Hart-/Weichausführung auch in 3-Komponenten Hart-/Hart-/Weich- oder in Hart-/Weich-/Weichkunststoffausführung gespritzt werden. Der Griff weist zwischen einer vorderen Ebene 25, die das vordere Ende des Griffes 2 benachbart zum Hals definiert und einer Ebene die etwa 3 oder 4 cm parallel nach hinten zum rückwärtigen Ende der Zahnbürste hin versetzt angeordnet ist, eine Daumenauflage 27 an der Oberseite 16 des Griffes und eine Zeigefingerablage 28 an der Unterseite 17 des Griffes auf. Die Oberfläche der Daumenauflage 27 ist sowohl durch den Hartkunststoff der Grundstruktur als auch durch den ersten Weichkunststoff des Griffes gebildet. Dabei tritt der Hartkunststoff in mehreren Ringen an der Oberfläche der Daumenauflage 27 hervor. Die kleinen Durchmesser der Hartkunststoffringe und die geringen Abstände der Ringe zueinander jeweils von etwa 2 bis 6 mm haben zur Folge, dass der Daumen stets auch auf der Hartkunststoffstruktur der Ringe aufliegt. Der Weichkunststoff ist somit im Bereich der Daumenauflage nicht oder nur max. wenige mm wie z. B. 2 bis 3 mm eindrückbar.

Die Grundstruktur 5 weist im Bereich des Griffes 2 eine Vielzahl von Strukturöffnungen 29 auf, deren Mittelachsen parallel zur Vertikalen 14 verlaufen. Die Strukturöffnungen 29 in der Grundstruktur 5 sind durch die erste Weichkunststoffkomponente 6 ausgefüllt. Durch die Strukturöffnungen 29 ausgefüllt mit Elastomerkunststoff, durch die Fortführung der Seitenschenkel 19 und 20 der seitlichen Begrenzungswandungen der Öffnung des Halses zu den seitlichen Wandungen 30 und 31 aus Hartkunststoff am Griff 2 ergibt sich eine spezifische Charakteristik der elastischen Biegsamkeit der Zahnbürste über die Längsachse 22. Die elastische Nachgiebigkeit ist im Kopfbereich und dort insbesondere in den äußeren Trägern 10 am größten. Ein Pfeil 32 in Fig. 2 zeigt eine entsprechende Stelle im Bürstenkopf mit großer elastischer Biegsamkeit. Relativ hierzu ist die elastische Biegsamkeit ebenfalls in vertikaler Richtung im Halsbereich bedingt durch die Öffnung 15 und den elastischen Muskel 7 weiterhin sehr groß (siehe Pfeil 33 in Fig. 3 für eine Aufdrückkraft) aber im Vergleich zur Elastizität der Kopfträgersegmente geringer. Der Hals seinerseits ist elastisch in vertikaler Richtung durch eine Kraft an der Stelle 33 mittig am Hals in vertikaler Richtung aufgebracht weiter auslenkbar als beim Aufbringen einer gleichen Kraft in der Mitte der Daumenauflage 27 (siehe Pfeil 34 in Fig. 2). Die vertikale elastische Nachgiebigkeit im Bereich der Daumenauflage ist jedoch relativ zu einer elastischen Nachgiebigkeit in vertikaler Richtung in der Mitte des Griffes (siehe Pfeil 35 für eine beispielhaft aufgebrachte Kraft in Fig. 2) mindestens um 50 % größer als die elastische Biegbarkeit in der Mitte 35 des Griffes. Somit ergibt sich eine überdurchschnittlich gute Nachgiebigkeit der Kopf-, Hals- und Handgriffstruktur in vertikaler Richtung, die zur Griffmitte des Handgriffes kontinuierlich abnimmt. Die elastische Nachgiebigkeit im Bereich der Daumenauflage 34 in vertikaler Richtung ist um mindestens 50 % größer als die elastische Nachgiebigkeit in einer Querrichtung dazu (siehe Querkraft 36 in Fig. 1).

Die modifizierte Ausführungsform nach den Fign. 3, 4 und 5 unterscheidet sich von der Ausführungsform in den Fign. 1 und 2 im Wesentlichen dadurch, dass die Öffnung 15 im Hals etwas kürzer in Längsrichtung entlang der Achse 22 ausgebildet ist.

Die Fign. 6 und 7 zeigen Beispiele einer Zahnbürste mit in einer um 90° gedrehten Ausrichtung der Öffnung 37 im Vergleich zu der Zahnbürste nach den Figuren 1 bis 5. Die Öffnung 37 verläuft mit einer in etwa horizontalen oder leicht zur Horizontalen geneigten Ebene, die quer zur Längsachse 22 verläuft. Ein oberer Seitenschenkel ist mit einem elastischen Muskel 38 versehen, der entweder den Hartkunststoff des Halses auch an dieser Stelle überdeckt, um eine etwas verringerte Halselastizität bereitzustellen oder den Hartkunststoff an dieser Stelle ersetzt, um eine erhöhte Elastizität des Kopfes in vertikaler Richtung bereitzustellen.

Der elastische Muskel ist in den Fign. 6 und 7 an der Oberseite, d.h. an der gleichen Seite an der die Zahnreinigungselemente angebracht sind, vorgesehen. Alternativ kann der elastische Muskel 38 auch bei diesem Beispiel an einer der drei anderen Begrenzungswandungen vorne, hinten oder unten, seitlich angeordnet sein, um die Elastizität und die Biegsamkeit des Bürstenkopfes während des Putzens anders abzustimmen. Die Fign. 6 und 7 zeigen den Kopf und den Griff nur schematisch vereinfacht, alternativ kann auch für das Beispiel nach den Fign. 6 und 7 der Bürstenkopf nach den Fign. 1 bis 3 vorgesehen sein und der Griff nach den Fign. 1 bis 3.

## Patentansprüche

1. Zahnbürste mit einem Griff (2), einem Kopf (4) mit Mundpflegeelementen und einem Hals (3), der den Kopf (4) mit dem Griff (2) verbindet, wobei eine Grundstruktur (5) des Griffes (2), des Halses (3) und des Kopfes (4) aus einer Hartkunststoffkomponente gebildet ist, wobei die Grundstruktur (5) des Griffes (2) mit einer ersten Weichkunststoffkomponente (6) zumindest teilweise überdeckt ist und wobei der Hals (2) eine durchgehende Öffnung (15, 37) aufweist,
**dadurch gekennzeichnet,**
**dass** ein elastischer Muskel (7) aus einer Weichkunststoffkomponente an einem Abschnitt einer Begrenzungswandung der Öffnung (15, 37) im Hals (3) vorgesehen ist, und
**dass** in der Grundstruktur (5) des Griffes (2) Strukturöffnungen (29) vorgesehen sind, die sich in der gleichen, vertikalen Richtung erstrecken wie die Öffnung (15, 37) im Hals (3),
so dass der Griff (2) derart ausgebildet ist, dass dessen elastische Biegbarkeit in einem Bereich zwischen Daumenablage (27) und Zeigefingerablage (28), benachbart zum Hals (3) in einer vertikalen Richtung zumindest um 50 % größer ist als dessen Biegbarkeit in einer Richtung um 90° gedreht quer dazu über die Seite des Griffes (2) an der gleichen Stelle der Längserstreckung des Griffes (2), wobei die vertikale Richtung entlang einer Vertikalachse (14) verläuft, und die Vertikalachse (14) eine vertikale Mittelebene von einer Oberseite (16) bis zur Unterseite (17) der Zahnbürste durchtritt und senkrecht auf einer Längsachse (22) steht, und die Längsachse (22) sich von einem hinteren freien Ende des Griffes (23) bis zum vorderen freien Ende (9) des Kopfes (4) erstreckt.

2. Zahnbürste nach Anspruch 1,
**dadurch gekennzeichnet,**
**dass** die Daumenablage (27) auf der Oberseite des Griffes (2) bis zu einer Erstreckung von 3 oder 4 cm vom Übergang des Halses (3) zum Griff (2) angeordnet ist.

3. Zahnbürste nach Anspruch 1 oder 2,
**dadurch gekennzeichnet,**
**dass** die Biegbarkeit des Griffes (2) in vertikaler Richtung um 50% bis 1000%, vorzugsweise um 50% bis 500% größer ist als dessen Biegbarkeit in einer Richtung um 90° gedreht quer dazu.

4. Zahnbürste nach einem der Ansprüche 1 bis 3,
**dadurch gekennzeichnet,**
**dass** die Strukturöffnungen (29) mit einem Elastomer ausgefüllt sind.

5. Zahnbürste nach einem der Ansprüche 1 bis 4,
**dadurch gekennzeichnet,**
**dass** der Griff (2) derart ausgebildet ist, das dessen elastische Biegbarkeit in vertikaler Richtung in einem Bereich zwischen Daumenablage (27) und Zeigefingerablage (28), benachbart zum Hals (3) zumindest um 50 % größer ist, als dessen Biegbarkeit in der gleichen vertikalen Richtung in einem mittleren Abschnitt des Griffes (2), mittig zwischen dem freien hinteren Griffende und dem vorderen Griffende benachbart zum Hals (3).

6. Zahnbürste nach einem der Ansprüche 1 bis 5,
**dadurch gekennzeichnet,**
**dass** die elastische Biegbarkeit in vertikaler Richtung um die Mitte des Halses (3) größer ist, als die elastische Biegbarkeit in vertikaler Richtung des Griffes (2) um die Mitte der Daumenablage (27) am vorderen Ende des Griffes (2) benachbart zum Hals (3).

7. Zahnbürste nach einem der Ansprüche 1 bis 6,
**dadurch gekennzeichnet,**
**dass** die elastische Biegbarkeit in vertikaler Richtung eines Abschnittes des Kopfes (4) größer ist als die elastische Biegbarkeit in vertikaler Richtung um die Mitte des Halses (3).

8. Zahnbürste nach einem der Ansprüche 1 bis 7,
**dadurch gekennzeichnet,**
**dass** die Daumenauflage (27) des Griffes (2) an dessen Oberseite (16) derart ausgebildet ist, dass der Daumen an Abschnitten der Grundstruktur (5) abstützbar ist.

9. Zahnbürste nach Anspruch 8,
**dadurch gekennzeichnet,**
**dass** die Daumenauflage (27) durch die erste Weichkunststoffkomponente (6) und die Grundstruktur (5) gebildet ist.

10. Zahnbürste nach Anspruch 8 oder 9,
**dadurch gekennzeichnet,**
**dass** im Bereich der Daumenauflage (27) mehrere Abschnitte der Grundstruktur (5) angeordnet sind.

11. Zahnbürste nach Anspruch 10,
**dadurch gekennzeichnet,**
**dass** die Daumenauflage (27) zwischen 0 und 3 mm eindrückbar ist.

## Claims

1. A toothbrush comprising a handle (2), a head (4) with oral hygiene components and a neck (3) which connects the head (4) to the handle (2), where the base structure (5) of the handle (2), the neck (3) and the head (4) is formed of a hard plastic component, where the base structure (5) of the handle (2) is at least partially covered with a first soft plastic component (6) and where the neck (2) has a through-opening (15, 37)
**characterized in that**
an elastic muscle (7) made of a soft plastic component is provided on a section of a boundary wall of the opening (15, 37) in the neck (3), and **in that** structural openings (29) are provided in the base structure (5) of the handle (2) and extend in the same vertical direction as the opening (15, 37) in the neck (3), so that the handle (2) is formed in such a way that its elastic bendability in an area between thumb rest (27) and index finger rest (28) adjacent to the neck (3) is at least 50% greater in a vertical direction than its bendability in a 90° transverse direction to it over the side of the handle (2) in the same location on the longitudinal extent of the handle (2), where the vertical direction runs along a vertical axis (14), and the vertical axis (14) passes through a vertical central plane from an upper surface (16) to a lower surface (17) of the toothbrush and is perpendicular to a longitudinal axis (22), and the longitudinal axis (22) extends from a rear free end of the handle (23) to the front free end (9) of the head (4).

2. The toothbrush according to claim 1,
**characterized in that**
the thumb rest (27) is arranged on the upper surface of the handle (2) up to a length of 3 or 4 cm from the transition of the neck (3) to the handle (2).

3. The toothbrush according to claim 1 or 2,
**characterized in that**
the bendability of the handle (2) in the vertical direction is 50% to 1000%, preferably from 50% to 500%, greater than its bendability in a 90° transverse direction to it.

4. The toothbrush according to any of claims 1 to 3,
**characterized in that**
the structural openings (29) are filled with an elastomer.

5. The toothbrush according to any of claims 1 to 4,
**characterized in that**
the handle (2) is formed in such a manner that its elastic bendability in a vertical direction in an area between the thumb rest (27) and the index finger rest (28) adjacent to the neck (3) is at least 50% greater than its bendability in the same vertical direction in a middle section of the handle (2) centered between the rear free end and the front free end of the handle adjacent to the neck (3).

6. The toothbrush according to any of claims 1 to 5,
**characterized in that**
the elastic bendability in the vertical direction at about the middle of the neck (3) is greater than the elastic bendability in the vertical direction of the handle (2) at the middle of the thumb rest (27) at the front end of the handle (2) adjacent to the neck (3).

7. The toothbrush according to any of claims 1 to 6,
**characterized in that**
the elastic bendability in the vertical direction of a section of the head (4) is greater than the elastic bendability in the vertical direction at the middle of the neck (3).

8. The toothbrush according to any of claims 1 to 7,
**characterized in that**
the thumb rest (27) of the handle (2) on its upper side (16) is formed in such a manner that the thumb can rest on sections of the base structure (5).

9. The toothbrush according to claim 8,
**characterized in that**
the thumb rest (27) is formed by the first soft plastic component (6) and the base structure (5).

10. The toothbrush according to claim 8 or 9,
**characterized in that**
several sections of the base structure (5) are arranged in the area of the thumb rest (27).

11. The toothbrush according to claim 10,
**characterized in that**
the thumb rest (27) can be pressed in between 0 and 3 mm.

## Revendications

1. Brosse à dents pourvue d'un manche (2), d'une tête (4) pourvue d'éléments de soins buccaux et d'un cou (3), qui relie la tête (4) au manche (2), dans laquelle une structure de base (5) du manche (2), du cou (3) et de la tête (4) est formée à partir d'un composant de matériau synthétique dur, dans laquelle la structure de base (5) du manche (2) est revêtue au moins partiellement par un premier composant (6) de matériau synthétique souple et dans laquelle le cou (2) présente une ouverture (15, 37) continue,
**caractérisée**
**en ce qu'**une ligature élastique (7) en un composant de matériau synthétique souple est disposée au niveau d'une section d'une paroi de délimitation de l'ouverture (15, 37) dans le cou (3) et en ce que des ouvertures structurales (29) sont disposées dans la structure de base (5) du manche (2), qui s'étendent dans la même direction verticale que l'ouverture (15, 37) dans le cou (3), de telle sorte que le manche (2) est réalisé de manière telle que sa flexibilité élastique dans une zone entre l'emplacement pour le pouce (27) et l'emplacement pour l'index (28), à proximité du cou (3) dans une direction verticale, est supérieure d'au moins 50 % à sa flexibilité dans une direction tournée de 90° transversalement à celle-ci sur le côté du manche (2) au même endroit de l'étendue longitudinale du manche (2), dans laquelle la direction verticale s'étend le long d'un axe vertical (14) et l'axe vertical (14) traverse un plan central vertical à partir d'un côté supérieur (16) jusqu'au côté inférieur (17) de la brosse à dents et est perpendiculaire à un axe longitudinal (22) et l'axe longitudinal (22) s'étend d'une extrémité libre arrière du manche (23) jusqu'à l'extrémité libre avant (9) de la tête (4).

2. Brosse à dents selon la revendication 1,
**caractérisée**
**en ce que** l'emplacement pour le pouce (27) est disposé sur le côté supérieur du manche (2) jusqu'à une étendue de 3 ou 4 cm depuis la transition du cou (3) au manche (2).

3. Brosse à dents selon la revendication 1 ou 2,
**caractérisée**
**en ce que** la flexibilité du manche (2) dans la direction verticale est supérieure de 50 % à 1000 %, de préférence de 50 % à 500 %, à sa flexibilité dans une direction tournée de 90° transversalement par rapport à celle-ci.

4. Brosse à dents selon l'une quelconque des revendications 1 à 3,
**caractérisée**
**en ce que** les ouvertures structurales (29) sont remplies par un élastomère.

5. Brosse à dents selon l'une quelconque des revendications 1 à 4,
**caractérisée**
**en ce que** le manche (2) est réalisé de manière telle que sa flexibilité élastique dans la direction verticale, dans une zone entre l'emplacement pour le pouce (27) et l'emplacement pour l'index (28), à proximité du cou (3), est supérieure d'au moins 50 % à sa flexibilité dans la même direction verticale dans une section centrale du manche (2), au centre entre l'extrémité arrière libre du manche et l'extrémité avant du manche à proximité du cou (3).

6. Brosse à dents selon l'une quelconque des revendications 1 à 5,
**caractérisée**
**en ce que** la flexibilité élastique dans la direction verticale autour du centre du cou (3) est supérieure à la flexibilité élastique dans la direction verticale du manche (2) autour du centre de l'emplacement pour le pouce (27) au niveau de l'extrémité avant du manche (2) à proximité du cou (3).

7. Brosse à dents selon l'une quelconque des revendications 1 à 6,
**caractérisée**
**en ce que** la flexibilité élastique dans la direction verticale d'une section de la tête (4) est supérieure à la flexibilité élastique dans la direction verticale autour du centre du cou (3).

8. Brosse à dents selon l'une quelconque des revendications 1 à 7,
**caractérisée**
**en ce que** l'emplacement du pouce (27) du manche (2) est réalisé, sur sa face supérieure (16), de manière telle que le pouce peut s'appuyer sur des sections de la structure de base (5).

9. Brosse à dents selon la revendication 8,
**caractérisée**
**en ce que** l'emplacement du pouce (27) est formé par le premier composant (6) de matériau synthétique souple et la structure de base (5).

10. Brosse à dents selon la revendication 8 ou 9,
**caractérisée**
**en ce que** plusieurs sections de la structure de base (5) sont disposées au niveau de l'emplacement du pouce (27).

11. Brosse à dents selon la revendication 10,
**caractérisée**
**en ce que** l'emplacement du pouce (27) peut être enfoncé entre 0 et 3 mm.
